# FASCICULE DE BREVET EUROPEEN

(11) **EP 3 318 505 B1**
(45) Date de publication et mention de la délivrance du brevet: **24.04.2024**
(21) Numéro de dépôt: 17194349.1
(22) Date de dépôt: 02.10.2017
(51) Int. Cl.: B65D 55/08

(54) **ENVELOPPE DE SECURITE ET RECIPIENT RECOUVERT D'UNE TELLE ENVELOPPE**
SICHERHEITSHÜLLE UND BEHÄLTER, DER MIT EINER SOLCHEN HÜLLE ABGEDECKT IST
SAFETY CASING AND CONTAINER COVERED WITH SUCH A CASING

(30) Priorité: 03.11.2016 FR 1660632; 01.08.2017 FR 1757393
(43) Date de publication de la demande: 09.05.2018
(73) Titulaire: Sleever International Company, 91420 Morangis (FR)
(72) Inventeur: FRESNEL, Eric, 75014 Paris (FR)
(74) Mandataire: Cabinet Boettcher

(56) Documents cités:
- BG-U1- 1 148
- FR-A1- 2 598 389
- FR-A1- 2 778 892
- FR-B1- 2 778 892
- JP-A- H0 822 250
- US-A- 4 009 793

## Description

L'invention concerne un récipient recouvert d'une enveloppe de sécurité, apte à assurer un repérage d'une ouverture frauduleuse d'un tel récipient.

### ARRIERE-PLAN TECHNOLOGIQUE DE L'INVENTION

Dans certains domaines, il importe de prévoir sur des récipients des dispositifs garantissant leur non-ouverture, afin notamment d'éviter des contrefaçons du type délit de remplissage.

Dans le domaine des bouteilles de vins et des spiritueux, il est ainsi connu de surmouler le bouchon à l'aide d'une capsule qui est embouties sur la bouteille ou qui est sertie sur la bouteille.

Toutefois, les contrefacteurs n'ont guère de difficultés à remplacer une capsule initiale par une autre de sorte que la simple capsule de sur-bouchage n'offre pas une protection suffisante.

Ainsi, afin d'essayer de renforcer la protection, il est à présent connu de recouvrir le goulot du récipient muni d'un bouchon d'un manchon en matière plastique thermorétractable. Pour ouvrir le récipient, il faut nécessairement enlever le manchon thermorétracté, ce qui impose de détruire celui-ci.

Cependant, il a été constaté que certains contrefacteurs arrivaient malgré tout à remettre en place le manchon, ou à en remettre un neuf qu'ils thermoformaient directement sur le récipient. On a depuis proposé l'utilisation de manchons plus sophistiqués permettant d'augmenter la protection anti-ouverture.

Il est donc apparu un besoin de sophistiquer la protection anti-ouverture.

A cet égard, la demanderesse a proposé dans le document FR 2 754 375 une enveloppe de sécurité comportant un manchon en matière plastique thermorétractable équipé sur sa face interne d'un élément holographique et d'une bande d'arrachage passant sur l'élément holographique afin de déchirer l'élément holographique lors de l'ouverture de l'enveloppe. L'élément holographique est transférable sur la paroi du récipient en regard, de sorte que toute manipulation de l'enveloppe de sécurité a pour effet de détruire automatiquement l'élément holographique transféré.

La demanderesse a également proposé dans le document FR 3 003 549 un manchon en matière plastique thermorétractable équipé sur sa face externe d'une bande de sécurité en matériau multicouche délaminable, le manchon présentant au moins une ligne de découpe passant sous la bande. Ainsi, lors d'une tentative de retrait du manchon, celui-ci va se déchirer selon la ligne de découpe, ce qui provoque la délamination au moins partielle de la bande, laissant ainsi une trace visible d'une manipulation frauduleuse de manchon.

Le document US 4 009 793, qui montre un récipient selon le préambule de la revendication 1, propose d'entourer le bouchon d'une bouteille par une bande autoadhésive en matière thermorétractable associée à une bandelette en matière non thermorétractable.

Or cette solution présente de nombreuses limites et en particulier ne peut être appliquée que sur des zones de dimensions réduites et homogènes. Il s'avère en outre très simple de remplacer la bande par une nouvelle bande recouvrant les restes éventuels de la première bande.

### OBJET DE L'INVENTION

L'invention vise à proposer un récipient recouvert d'une enveloppe de sécurité présentant un niveau de sécurité accru.

### PRESENTATION DE L'INVENTION

En vue de la réalisation de ce but, on propose un récipient recouvert d'une enveloppe de sécurité entourant le récipient, l'enveloppe comportant un manchon et une bande de sécurité solidarisée à une face interne dudit manchon et comportant au moins une zone de fragilisation, la bande de sécurité étant conformée de sorte qu'elle entoure au moins en partie le récipient sous une bague du récipient et à proximité immédiate de ladite bague, la bande de sécurité créant alors une zone de serrage du récipient.

On profite donc avantageusement de la jonction entre la bague et un col du récipient, jonction formant naturellement une zone de blocage et de rétention de par sa forme, pour placer la bande de sécurité à un endroit où elle sera nécessairement fortement sollicitée. En outre, la bande de sécurité conjointement au manchon exerce un effort de serrage sur le récipient assurant là-encore une forte sollicitation de la bande de sécurité lorsque l'on touche extérieurement le manchon.

Ainsi, lors d'une tentative de retrait du manchon, la bande de sécurité va être très fortement sollicitée du fait de son agencement juste en-dessous de la bague du récipient et de son serrage autour du récipient. La zone de fragilisation va en conséquence changer d'état laissant ainsi une trace visible d'une manipulation du manchon, en particulier d'une manipulation frauduleuse du manchon.

Pour la présente demande, par « récipient » on entend un contenant comportant au moins un corps, un col prolongeant en partie supérieure le corps et une bague formant l'extrémité ouverte du récipient et prolongeant elle-même le col. La bague peut prendre différentes formes et être ainsi plate, carrée ... Dans tous les cas, la bague dessine un épaulement avec le col au niveau de la jonction entre la bague et le col. La bague est ainsi également nommée « bague à carnette », la carnette désignant l'anneau en relief de la bague formant en partie ledit épaulement avec le col.

De façon particulière, la zone de fragilisation forme une zone de rupture de la bande de sécurité.

De façon particulière, la zone de fragilisation est ainsi formée par une découpe dans la bande de sécurité.

De façon particulière, la bande de sécurité est conformée en couronne.

De façon particulière, au moins une partie de la bande de sécurité est au contact d'une carnette du récipient.

De façon particulière, la bande de sécurité comporte en outre au moins un signe de sécurité.

De façon particulière, le manchon comporte au moins une ligne de découpe s'étendant au moins en partie dans une portion du manchon recouvrant la bande de sécurité.

De façon particulière, le manchon est conformé en une capsule.

De façon particulière, la capsule est conformée en tronc de cône.

De façon particulière, l'enveloppe comporte en outre une rondelle de protection d'un bouchon du récipient.

De façon particulière, la capsule comporte une goulotte circonférentielle, la rondelle reposant sur la goulotte.

De façon particulière, la rondelle est agencée à l'intérieur du manchon entre la goulotte et une face interne d'une base supérieure de la capsule.

De façon particulière la rondelle est solidarisée au manchon.

De façon particulière, la bande de sécurité est en deux parties.

D'autres caractéristiques et avantages de l'invention ressortiront à la lecture de la description qui suit de modes de réalisation particuliers non limitatifs de l'invention.

### DESCRIPTION DES FIGURES

L'invention sera mieux comprise à la lumière de la description qui suit en référence aux figures des dessins annexés parmi lesquelles :
- la figure 1 est une vue en perspective schématique d'une enveloppe de sécurité selon un premier mode de réalisation de l'invention ;
- la figure 2 est une vue en perspective d'un récipient recouvert par l'enveloppe de la figure 1,
- la figure 3 est une vue identique à celle de la figure 2 après une tentative de fraude;
- la figure 4 est une vue de l'enveloppe de sécurité de la figure 1 après ouverture ;
- la figure 5 est une vue en perspective schématique d'une enveloppe de sécurité selon un deuxième mode de réalisation de l'invention ;
- la figure 6 est une vue en perspective schématique d'une enveloppe de sécurité selon un troisième mode de réalisation de l'invention ;
- les figures 7a, 7b et 7c sont des vues schématiques de variantes de la bande de sécurité de l'enveloppe illustrée à la figure 1 ;
- la figure 8 est une vue en perspective schématique d'une enveloppe de sécurité selon un quatrième mode de réalisation de l'invention et d'un récipient destiné à recevoir ladite enveloppe ;
- la figure 9 est une vue en perspective schématique d'une variante de l'enveloppe de sécurité illustrée à la figure 8 ;
- la figure 10 est une vue en perspective schématique d'une enveloppe de sécurité selon un cinquième mode de réalisation de l'invention.

### DESCRIPTION DETAILLEE DE MODES DE REALISATION DE L'INVENTION

En référence aux figures 1 à 4, l'enveloppe de sécurité selon le premier mode de réalisation de l'invention comporte un manchon 1 qui est ici en matière plastique thermorétractable et découpé dans une gaine réalisée à l'aide d'un film dans ladite matière. Le manchon 1 est par exemple réalisé dans un film monocouche. Alternativement, le manchon 1 est réalisé dans un matériau thermorétractable multicouche. Le manchon 1 est par exemple à base de polyester (comme du PET). Le manchon 1 est ici étiré pour lui donner une seule direction de rétraction privilégiée.

Le manchon 1 est par exemple transparent c'est-à-dire qu'il permet de visualiser avec netteté des objets à travers lui. Le manchon 1 est ici transparent sur toute sa superficie.

Le manchon 1 est équipé sur sa face interne (c'est-à-dire la face destinée à venir au contact du récipient à recouvrir) d'une bande de sécurité 2. La bande de sécurité 2 s'étend ici sensiblement sur toute la circonférence du manchon 1. Lorsque le manchon est mis en place sur un récipient 3, comme une bouteille, la bande de sécurité 2 s'étend ainsi sensiblement horizontalement.

Le manchon 1 est ainsi en place sur le récipient 3 par thermorétraction. Le manchon 1 n'est donc pas auto-adhésif.

Le manchon 1 est en un matériau thermorétractable permettant un contrôle de la force de serrage exercée par le manchon 1 sur le récipient 3. Ceci permet d'optimiser l'adhérence du manchon 1 au récipient 3 et ainsi d'augmenter sa résistance à l'arrachage et d'accroitre la sécurité du récipient 3.

La bande de sécurité 2 entoure alors le récipient 3 sous une bague 4 du récipient 3 et à proximité immédiate de ladite bague 4 une fois l'enveloppe de sécurité rétractée sur le récipient 3. Plus précisément, la bande de sécurité 2 est agencée au niveau de la jonction entre la bague 4 et le col 5 du récipient 3. La bande de sécurité 2 est agencée immédiatement dessous la carnette 6. De la sorte, la bande de sécurité 2 forme un collier de serrage du récipient 3 une fois l'enveloppe de sécurité rétractée sur le récipient 3.

De façon avantageuse, on note que la bande de sécurité 2 exerce un effort de serrage mais le manchon 1 également de par sa rétraction sur le récipient 3. On peut ainsi jouer sur les efforts de serrage exercés respectivement par la bande de sécurité 2 et le manchon 1 et par exemple conformer bande de sécurité 2 et manchon 1 pour que la bande de sécurité 2 et le manchon 1 exercent des efforts de serrage différents sur le récipient 3 ou au contraire un même effort de serrage.

On note par ailleurs que l'effort de serrage exercé sur le récipient 3 au niveau de la bande de sécurité 2 est défini par la bande de sécurité elle-même (dimensions, forme, matériau ... de la bande de sécurité 2) mais également par le manchon 1 (dimensions, forme, matériau ... du manchon 1) qui entoure la bande de sécurité 2. De la sorte, il est possible de jouer à la fois sur la bande de sécurité 2 et sur le manchon 1 pour définir le serrage au niveau de la bande de sécurité 2 sur le récipient 3.

La bande de sécurité 2 est ici découpée dans un matériau plat puis rapportée et solidarisée à la face interne du manchon 1 par exemple par collage. En variante, la bande de sécurité 2 est découpée dans un matériau plat multicouche, dont une couche adhésive permettant directement son collage contre le manchon 1.

La bande de sécurité 2 est à base de matière plastique. La bande de sécurité 2 est par exemple à base d'un polymère thermoplastique. Typiquement, la bande de sécurité 2 est à base de polyester.

De façon particulière, le matériau de la bande de sécurité 2 est en matériau thermorétractable. Ceci facilite la rétraction de l'enveloppe de sécurité sur le récipient 3.

De préférence, la bande de sécurité 2 est conformée de sorte à présenter les mêmes caractéristiques de thermorétraction que le manchon 1.

Cette homogénéité entre la bande de sécurité 2 et le manchon 1 autorise l'enveloppe à se rétracter même sur des récipients de formes très complexes par exemple avec des récipients dont une différence de diamètres entre un corps et un col peut atteindre jusqu'à 80 %.

La bande de sécurité 2 est ainsi en un matériau thermorétractable permettant un contrôle de la force de serrage exercée par la bande de sécurité 2 sur le récipient 3. Ceci permet d'optimiser l'adhérence de la bande de sécurité au récipient 3 et ainsi d'augmenter sa résistance à l'arrachage et d'accroître la sécurité du récipient 3.

En variante le matériau de la bande de sécurité 2 n'est pas en un matériau thermorétractable. Ceci facilite l'inscription de signes de sécurité supplémentaires directement sur la bande de sécurité 2 (comme nous le verrons par la suite). De plus, la partie du manchon 1 recouvrant la bande de sécurité 2 sera moins soumise à la rétraction que le reste du manchon 1, ce qui facilitera également l'inscription éventuelle de signes de sécurité sur cette partie du manchon 1. L'inscription de signes de sécurité sur la bande de sécurité 2 et/ou le manchon 1 quand la bande de sécurité 2 est en matériau thermorétractable est bien entendu également possible.La bande de sécurité 2 est ici transparente c'est-à-dire qu'elle permet de visualiser avec netteté des objets à travers elle. La bande de sécurité 2 est ici transparente sur toute sa superficie.

La bande de sécurité 2 comporte typiquement plusieurs zones de fragilisation. De façon particulière, les zones de fragilisation sont formées par des découpes 7 (représentées ici en pointillés et dont une partie seulement est référencée) pratiquées dans la bande de sécurité 2 et seulement dans la bande de sécurité 2. En effet, ces découpes 7 n'atteignent pas le manchon 1 associé qui n'est donc pas fragilisé par ces découpes 7.

Les découpes 7 sont ménagées à différents endroit de la bande de sécurité 2. Les découpes 7 sont conformées de sorte à ici traverser chacune la bande de sécurité 2 sur toute sa hauteur. Les découpes 7 sont par exemple faite par microperforation.

De préférence, la bande de sécurité 2 est conformée en couronne c'est-à-dire que le collier de serrage qu'elle forme lorsque le manchon 1 est rétracté sur le récipient 3 n'est pas un simple anneau.

La bande de sécurité 2 est ici conformée en une sinusoïde sur toute la circonférence du manchon 1. La bande de sécurité 2 présente ainsi des ondulations qui sont ici régulières. La bande de sécurité, 2 forme donc des vagues sur toute la circonférence du manchon 1.

De façon préférée, la bande de sécurité 2 est agencée sur le manchon 1 de sorte que lorsque le manchon 1 est rétracté sur le récipient 3, les portions hautes de la couronne formée par la bande de sécurité 2 sont au contact de la carnette 6 de la bague 4.

Par ailleurs, le manchon 1 comporte deux lignes de découpe 8, 9 (représentées ici en pointillés). Ces lignes de découpe 8, 9 sont réalisées par exemple par microperforation.

Lesdites lignes de découpe 8, 9 sont ici créées de sorte à s'étendre parallèlement l'une à l'autre et selon une génératrice du manchon 1. Lorsque le manchon 1 est mis en place sur le récipient 3, les lignes de découpe 8, 9 s'étendent donc sensiblement verticalement. Les lignes de découpe 8, 9 présentent donc un tronçon s'étendant au-dessus de la bande de sécurité 2.

Les lignes de découpe 8, 9 s'étendent à proximité l'une de l'autre de sorte à définir entre elles une portion amovible 10 qui est enlevée lorsque le manchon 1 est découpé selon les lignes de découpe 8, 9.

En option, la bande de sécurité 2 est revêtue sur sa face en contact avec le récipient 3 d'une colle thermoréactivable, encore appelée colle thermosensible, de sorte que lorsque le manchon 1 est thermorétracté sur le récipient 3, la bande de sécurité 2 se colle à la paroi du récipient favorisant une sollicitation ultérieure plus importante de la bande de sécurité 2 et notamment de ses zones de fragilisation lors de la manipulation du récipient 3. La colle recouvre totalement ou en partie la face de la bande de sécurité 2 selon les applications visées. Par exemple, la colle ne recouvre qu'une partie seulement des zones de fragilisation de la bande de sécurité 2 entraînant une hétérogénéité sur la bande de sécurité 2 facilitant la détection d'une manipulation frauduleuse du récipient 3.

L'enveloppe est alors enfilée sur le récipient 3, ici fermé par un bouchon 11, puis chauffée pour provoquer la thermorétraction de l'enveloppe (i.e. du manchon et ici de la bande 2) sur le col 5 et la bague 4, recouvrant au moins un bord du bouchon 11. De la sorte, l'enveloppe scelle le bouchon 11 sur la bague 4.

Le résultat est alors visible à la figure 2.

On note que dans cette position, la bande de sécurité 2 est bien agencée directement sous la bague 4 de sorte que les portions hautes de la bande de sécurité 2 touchent la carnette 6. La bande de sécurité 2 ainsi agencée s'avère donc très sensible aux efforts exercés sur la bague 6 et/ou le col 5.

Ainsi, si on force sur le manchon 1 pour le retirer frauduleusement du récipient 3 on exerce des efforts très importants sur le manchon 1 notamment au niveau de la zone du manchon 1 en contact avec la carnette 6 formant naturellement une zone de blocage et de rétention. Ceci va provoquer le déchirement de la bande de sécurité 2 au niveau de ses différentes zones de fragilisation. Ainsi, la bande de sécurité 2 se retrouve séparée en plusieurs éléments et il n'est plus possible de la recomposer, ses éléments constitutifs étant séparés et bloqués par le manchon 1 qui lui reste intact sur le récipient 3 (n'étant pas concerné par ces zones de fragilisation). La tentative de fraude s'avère donc bien visible comme illustré à figure 3.

Si on arrive malgré tout à retirer le manchon 1 en continuant à tirer dessus, il ne s'avère plus possible de recomposer la bande de sécurité 2 de sorte qu'il est alors très difficile voire impossible de tenter de remettre en place le manchon 1 sur le récipient 3. On empêche ainsi toute manipulation frauduleuse du récipient 3.

Par ailleurs, comme illustré à la figure 4, si le manchon 1 est déchiré selon les lignes de découpe 8, 9 pour retirer la portion amovible 10, ceci provoque de nombreuses contraintes sur la bande de sécurité 2 et en particulier sur les différentes zones de fragilisation notamment au moment du déchirement de la partie du manchon 1 recouvrant la bande de sécurité 2. Ceci provoque le déchirement de la bande de sécurité 2 au niveau de ses zones de fragilisation : la bande de sécurité 2 se retrouve donc séparée en plusieurs éléments et il n'est plus possible de la recomposer, ses éléments constitutifs étant séparés.

Encore une fois, il est alors très difficile voire impossible de tenter de remettre en place le manchon 1 sur le récipient 3. On empêche ainsi toute manipulation frauduleuse du récipient 3.

La bande de sécurité 2 s'avère donc très efficace pour lutter contre des manipulations frauduleuses de récipients. Dans un deuxième mode de réalisation illustré à la figure 5, l'enveloppe est identique à celle du premier mode de réalisation à la différence que les lignes de découpe 108, 109 du manchon 101 sont agencées de sorte à s'étendre sensiblement sur toute la circonférence du manchon 101 et non plus selon une génératrice du manchon 101.

Les lignes de découpe 108, 109 sont ici agencées de sorte qu'une des lignes 108 s'entende sur une partie du manchon 101 ne recouvrant pas la bande de sécurité 102 et se situant sous la partie du manchon 101 recouvrant la bande de sécurité 102 et que l'autre des lignes 109 s'entende sur la partie du manchon 101 recouvrant la bande de sécurité 102. Ainsi, la portion amovible 110 définit par les deux lignes de découpe 108, 109 se trouve à cheval sur la partie du manchon 101 recouvrant la bande de sécurité 102.

En variante, les lignes de découpe 108, 109 sont agencées de sorte que la portion amovible 110 se trouve entièrement agencée sur la partie du manchon 101 recouvrant la bande de sécurité 102.

Selon un troisième mode de réalisation illustré à la figure 6, l'enveloppe est identique à celle du premier mode de réalisation à la différence que la bande de sécurité 202 comporte en outre des signes de sécurité 212 supplémentaires (dont une partie seulement est référencée ici) .

Le manchon 201 comporte également lui-même des signes de sécurité 213 additionnels.

Les signes de sécurité 212, 213 du manchon 201 et de la bande de sécurité 202 peuvent comprendre par exemple un code numérique, un code-barres, un code de type QR (code-barres à deux dimensions), un numéro, un élément holographique, un logo, un élément en relief ... Les signes de sécurité 212, 213 peuvent être dans des encres spécifiques, présenter un effet en trois dimensions, un effet de couleur ou encore de métallisation ...

Lorsque la bande de sécurité 202 se déchire au niveau de ses zones de fragilisation, les signes de sécurité 212 portés par la bande de sécurité 202 sont détruits ou à tout le moins détériorés du fait de la séparation de la bande de sécurité 202 en plusieurs éléments. Il s'avère donc extrêmement difficile de recomposer les signes de sécurité 212 en tentant de remettre en place la bande de sécurité 202 sur le manchon 201, ce qui renforce encore davantage la sécurité de l'enveloppe de sécurité.

De préférence, les signes de sécurité inscrits sur le manchon 201 et/ou la bande de sécurité 202 comprennent des données qui sont spécifiques au récipient que l'enveloppe de sécurité est destinée à recouvrir. Par exemple, au moins l'un des signes de sécurité est établi à partir d'un code d'identification unique qui est propre au récipient à recouvrir. Le signe de sécurité varie ainsi d'un récipient à un autre ce qui renforce la sécurité de l'enveloppe.

Les différents signes de sécurité 212, 213 sont rapportés par tout moyen sur leurs supports respectifs. Ils peuvent par exemple être imprimés sur la bande de sécurité 202 ou le manchon 201.

En variante ou en complément, les signes de sécurité 212, 213 comportent des impressions transférables sur la paroi du récipient. Ces signes sont par exemple imprimés sur la face interne du manchon 201 et/ou de la bande de sécurité 202 et leurs contours sont microperforés. La surface des impressions est de préférence revêtue de colle thermoréactivable, encore appelée colle thermosensible, de sorte que lorsque le manchon 201 est thermorétracté, la partie du manchon 201 ou de la bande de sécurité 202 qui porte les impressions se colle à la paroi du récipient. La surface des impressions transférables peut toutefois être revêtue de n'importe quel type de matériau adhésif permettant l'adhérence des impressions à la paroi du récipient. Le matériau adhésif peut ainsi également être une colle à froid.

Ainsi, lorsqu'on enlève le manchon 201, les impressions restent en place sur la paroi du récipient et marquent le récipient lui-même : le signe de sécurité est ainsi resté invisible de l'extérieur jusqu'à la rupture du manchon.

L'invention se prête donc à de nombreuses variantes. Ainsi en référence aux figures 7a à 7c, la bande de sécurité peut être conformée différemment qu'en sinusoïde comme dans le premier mode de réalisation. En place de vaguelettes, la bande de sécurité peut ainsi comporter une succession d'éléments géométriques reliés entre eux par des parties linéaires. Par exemple, comme illustré à la figure 7a, la bande de sécurité 302a est conformée de sorte à être formée par des losanges 314 reliés entre eux par des parties plates 315.

La bande de sécurité 302c peut également former un zigzag comme proposé à la figure 7c.

Il est également possible que la bande de sécurité 302b ne forme pas une couronne mais un simple anneau comme proposé à la figure 7b.

On préférera cependant avoir une forme de couronne plus élaborée pour la bande de sécurité afin de créer un repère visuel plus fort. Ceci favorise en outre la fragilisation de la bande de sécurité et son inclinaison à se décomposer.

De façon avantageuse, il est ainsi possible d'adapter la forme de la bande de sécurité selon les besoins et envie d'un client. On peut aussi personnaliser la couleur de la bande de sécurité. On peut aussi personnaliser les signes de sécurité éventuellement présents sur la bande de sécurité.

Ceci rend l'enveloppe particulièrement personnalisable et adaptable aux besoins de chaque client.

En référence à la figure 8, selon un quatrième mode de réalisation de l'invention, en place d'être de forme tubulaire comme dans les autres modes de réalisation, le manchon 401 est conformé en une capsule.

La capsule a typiquement la forme d'un tronc de cône avec une base supérieure 416 fermée destinée à venir recouvrir entièrement l'extrémité supérieure du récipient 403 et une jupe 417 s'étendant à partir de cette base supérieure 416 et destinée à entourer la bague 404 et une partie du col 405. En variante, la capsule est cylindrique.

L'enveloppe est alors enfilée sur le récipient 403, ici fermé par un bouchon 411, puis chauffée pour provoquer la thermorétraction du manchon 401 sur le col 405 et la bague 404 du récipient 403, recouvrant tout le bouchon 411. De la sorte, l'enveloppe scelle le bouchon 411 sur la bague 404.

Bien entendu, même avec cette forme d'enveloppe, la bande de sécurité 402 entoure toujours le récipient 403 immédiatement sous la bague 404 du récipient 403 de sorte à créer un collier de serrage du récipient 403 au niveau de la carnette 406.

En référence à la figure 9, selon une variante de réalisation du quatrième mode de réalisation, le manchon 501 comporte au niveau de la partie supérieure de sa jupe 516 une goulotte 518. Cette goulotte 518 s'étend ici sensiblement sur toute la circonférence de la jupe 516. Il y a donc de par cette goulotte 518 circonférentielle, un resserrage de la jupe 516 à ce niveau. Pour une question de compréhension, les dimensions de la goulotte 518 ont volontairement été agrandies ici.

L'enveloppe comporte en outre une rondelle 519 de protection qui est agencée à l'intérieur du manchon 501 entre la goulotte 518 et une face interne de la base supérieure 516. La rondelle 519 s'appuie ainsi sur la goulotte 518 ce qui permet que la rondelle 519 demeure en place dans l'enveloppe lors de la manipulation de l'enveloppe. En particulier, la rondelle 519 est liée à l'enveloppe en étant agencée de cette manière. En variante la rondelle 519 est en outre fixée à l'enveloppe par exemple par collage.

Bien entendu, la rondelle 519 est de dimensions et dans un matériau adapté à limiter un risque de percement par un objet extérieur tel qu'une seringue. La rondelle 519 est par exemple une plaque en matériau métallique.

De la sorte, lorsque l'on place l'enveloppe sur le col d'un récipient, la rondelle 519 vient naturellement se placer sur ou légèrement au-dessus du bouchon.

On note que la rondelle 519 s'étend ainsi à travers le manchon 501 et à l'intérieur du manchon. La rondelle 519 obstrue ici la partie supérieure du manchon 501. La rondelle 519 est ici cylindrique et présente un diamètre sensiblement égal à celui de la base supérieure 516.

L'enveloppe est alors chauffée pour provoquer la thermorétraction du manchon 501 sur le col et la bague, recouvrant tout le bouchon. De la sorte, l'enveloppe scelle le bouchon sur la bague et par la même occasion scelle la rondelle 519 au bouchon et à la bague.

Ceci permet de sécuriser encore davantage le récipient. En effet, la rondelle 519 s'oppose à toute effraction à travers l'enveloppe pour accéder au contenu du récipient comme par exemple l'introduction d'une seringue à travers le bouchon. La rondelle 519 forme en effet un bouclier d'accès au bouchon.

Pour approcher le contenu du récipient, une personne devra alors manipuler l'enveloppe provoquant le déchirement de la bande de sécurité 502 comme indiqué précédemment.

Ceci permet en outre de sécuriser très simplement le récipient puisque la pose de la rondelle 519 se fait simultanément à celle du manchon 501.

On a montré que l'invention se prête à de nombreuses variantes. Pour définir la bande de sécurité on peut ainsi jouer sur les paramètres suivants :
- matériau de la bande de sécurité,
- forme et dimensions de la bande de sécurité notamment son épaisseur,
- force de rétraction de la bande de sécurité,
- type d'adhésion au manchon (si on utilise une colle le collage pourra par exemple être permanent, partiel ou non repositionnable),
- la personnalisation de la bande de sécurité (par exemple ajouts d'impressions avec des encres visibles à la lumière du jour et/ou visibles dans d'autres domaines comme par exemple dans l'ultraviolet ou l'infrarouge, ajouts de métallisation, ajouts d'hologrammes ...),
- la position relative entre la bande de sécurité et le reste des éléments (impressions, hologrammes ...) permettant de personnaliser le manchon, ceci permettra en outre de rendre plus difficile une reproduction frauduleuse de l'enveloppe de sécurité.

De la même façon pour définir le manchon on peut ainsi jouer sur le matériau du manchon, sur sa forme et ses dimensions (notamment son épaisseur), sa force de rétraction, son type d'adhésion au récipient, sa personnalisation et la position relative entre la bande de sécurité et le reste du manchon.

L'invention n'est pas limitée à ce qui vient d'être décrit mais englobe au contraire toute variante entrant dans le cadre défini par les revendications.

En particulier, bien qu'ici le manchon soit en matériau thermorétractable, le manchon pourra être dans un autre matériau et être rapporté sur le récipient par exemple par sertissage. Le manchon pourra ainsi être une capsule de surbouchage comme celle utilisée pour les bouteilles de vin. La bande de sécurité formera alors une zone de serrage du récipient une fois le manchon en place sur le récipient (par exemple par sertissage ou emboutissage).

De la même façon, la bande de sécurité pourra être en matériau thermorétractable comme en matériau non thermorétactable.

Bien qu'ici le manchon soit transparent, le manchon pourra être opaque. Le manchon pourra ainsi être opaque dans la masse ou recouvert d'une couche d'agent opaque. Le manchon pourra être transparent dans certaines zones et opaque dans d'autres.

De même, la bande de sécurité pourra être opaque. La bande de sécurité pourra être opaque dans la masse ou être recouvert d'un agent opaque. La bande de sécurité pourra être transparente dans certaines zones et opaque dans d'autres.

En particulier, bien que les lignes de découpe définissent ici une portion amovible qui est séparable du reste du manchon, on pourra ne pas organiser de portion séparable. On pourra alors prévoir simplement une ou plusieurs lignes de découpe passant sur la bande de sécurité, afin de favoriser le changement d'état de la bande de sécurité en cas d'action sur le manchon. On pourra aussi ne pas prévoir de lignes de découpe sur le manchon, la simple manipulation du manchon pour tenter une ouverture du récipient étant alors suffisante pour provoquer le changement d'état de la bande de sécurité.

On pourra aussi prévoir des lignes de découpe de longueur inférieure à la circonférence complète du manchon ou à la hauteur du manchon.

Les lignes de découpe et/ou la portion de découpe pourront être agencées sur une partie du manchon de sorte à recouvrir la bande de sécurité hors d'une zone de fragilisation de ladite bande ou justement au niveau d'une zone de fragilisation de ladite bande. Par ailleurs, les lignes de découpe et/ou la portion de découpe pourront être agencées sur une partie du manchon de sorte à recouvrir la bande de sécurité au niveau d'un signe de sécurité de ladite bande. Par ailleurs, la portion de découpe pourra être agencée sur une partie du manchon de sorte à recouvrir tous les signes de sécurité de la bande de sécurité.

Les zones de fragilisation de la bande de sécurité pourront être différentes de ce qui a été décrit. Par exemple, les zones de fragilisation pourront ne pas comporter de découpe mais une composition particulière du reste de la bande de sécurité de sorte que les zones de fragilisation changent de couleur vis-à-vis du reste de la bande de sécurité en cas d'action sur le manchon.

En place de s'étendre sur toute la circonférence du manchon (et donc du récipient associé), la bande de sécurité pourra ne s'étendre que sur une partie seulement de la circonférence du manchon. La bande de sécurité pourra ainsi être en plusieurs parties séparées les uns des autres et réparties sur tout le pourtour de la circonférence du manchon. Typiquement la bande de sécurité pourra être en deux parties, les deux parties s'étendant symétriquement l'une par rapport à l'autre sur la circonférence du manchon.

L'enveloppe pourra ne pas comporter de rondelle de protection. L'enveloppe pourra comporter une goulotte même en étant de forme cylindre ou en tronc de cône ou toute autre forme.

Comme illustré à la figure 10, l'enveloppe pourra comporter une rondelle de protection combinée à un manchon tubulaire, la rondelle étant par exemple collée au niveau de sa périphérie à la face interne du manchon pour ne pas bouger lors de la manipulation du manchon. La rondelle s'étendra alors transversalement au manchon et à l'intérieur du manchon.

## Revendications

1. Récipient recouvert d'une enveloppe de sécurité entourant ledit récipient, l'enveloppe comportant un manchon (1, 101, 201, 401, 501) et une bande de sécurité (2, 102, 202, 302a, 302b, 302c, 402, 502) solidarisée à une face interne dudit manchon et comportant au moins une zone de fragilisation, **caractérisé en ce que** la bande de sécurité est conformée de sorte qu'elle entoure au moins en partie le récipient sous une bague (4) du récipient et à proximité immédiate de ladite bague, la bande de sécurité créant alors une zone de serrage du récipient.

2. Récipient selon la revendication 1, dans laquelle la zone de fragilisation forme une zone de rupture de la bande de sécurité.

3. Récipient selon la revendication 2, dans laquelle la zone de fragilisation est ainsi formée par une découpe (7, 107, 207, 407, 507) dans la bande de sécurité.

4. Récipient selon l'une des revendications précédentes, dans laquelle la bande de sécurité (2, 102, 202, 302a, 302b, 302c, 402, 502) est conformée en couronne.

5. Récipient selon l'une des revendications précédentes, dans laquelle au moins une partie de la bande de sécurité (2, 102, 202, 302a, 302b, 302c, 402, 502) est au contact d'une carnette du récipient.

6. Récipient selon l'une des revendications précédentes, dans laquelle la bande de sécurité comporte en outre au moins un signe de sécurité (212) .

7. Récipient selon l'une des revendications précédentes, dans laquelle le manchon comporte au moins une ligne de découpe (8,9 ; 108,109 ; 208, 209 ; 408, 409 ; 508, 509) s'étendant au moins en partie dans une portion du manchon recouvrant la bande de sécurité.

8. Récipient selon l'une des revendications précédentes, dans laquelle le manchon (401 ; 501) est conformé en une capsule.

9. Récipient selon la revendication 8, dans laquelle la capsule est conformée en tronc de cône.

10. Récipient selon l'une des revendications précédentes, comportant en outre une rondelle de protection (519) d'un bouchon du récipient.

11. Récipient selon la revendication 10, dans laquelle le manchon (501) comporte une goulotte (518), la rondelle reposant sur la goulotte.

12. Récipient selon les revendications 10 et 11, dans laquelle la rondelle (519) est agencée à l'intérieur du manchon entre la goulotte et une face interne d'une base supérieure de la capsule.

13. Récipient selon l'une des revendications 11 ou 12, dans laquelle la rondelle est solidarisée au manchon.

14. Récipient selon l'une des revendications précédentes, dans laquelle la bande de sécurité est en deux parties.

## Patentansprüche

1. Behälter, der mit einer Sicherheitsumhüllung, die den genannten Behälter umgibt, abgedeckt ist, wobei die Umhüllung eine Hülse (1, 101, 201, 401, 501) und einen Sicherheitsstreifen (2, 102, 202, 302a, 302b, 302c, 402, 502) umfasst, der fest mit einer Innenfläche der genannten Hülse verbunden ist und mindestens eine Schwächungszone umfasst, **dadurch gekennzeichnet, dass** der Sicherheitsstreifen so ausgebildet ist, dass er den Behälter unter einem Ring (4) des Behälters und in unmittelbarer Nähe des genannten Rings zumindest teilweise umgibt, wobei der Sicherheitsstreifen dann eine Einspannzone zum Einspannen des Behälters erzeugt.

2. Behälter nach Anspruch 1, bei dem die Schwächungszone eine Bruchzone des Sicherheitsstreifens bildet.

3. Behälter nach Anspruch 2, bei dem die Schwächungszone von einem Schnitt (7, 107, 207, 407, 507) in dem Sicherheitsstreifen gebildet ist.

4. Behälter nach einem der vorhergehenden Ansprüche, bei dem der Sicherheitsstreifen (2, 102, 202, 302a, 302b, 402, 502) zu einer Krone geformt ist.

5. Behälter nach einem der vorhergehenden Ansprüche, bei dem mindestens ein Teil des Sicherheitsstreifens (2, 102, 202, 302a, 302b, 302c, 402, 502) in Kontakt mit einem Bördelrand des Behälters steht.

6. Behälter nach einem der vorhergehenden Ansprüche, bei dem der Sicherheitsstreifen ferner mindestens ein Sicherheitszeichen (212) umfasst.

7. Behälter nach einem der vorhergehenden Ansprüche, bei dem die Hülse mindestens eine Schnittlinie (8, 9; 108, 109; 208, 209; 408, 409; 508, 509) umfasst, die zumindest teilweise in einem Abschnitt der Hülse verläuft, der den Sicherheitsstreifen abdeckt.

8. Behälter nach einem der vorhergehenden Ansprüche, bei dem die Hülse (401; 501) zu einer Kapsel geformt ist.

9. Behälter nach Anspruch 8, bei dem die Kapsel zu einem Kegelstumpf geformt ist.

10. Behälter nach einem der vorhergehenden Ansprüche, ferner umfassend eine Schutzscheibe (519) zum Schutz einer Verschlusskappe des Behälters.

11. Behälter nach Anspruch 10, bei dem die Hülse (501) eine Rinne (518) umfasst, wobei die Scheibe auf der Rinne ruht.

12. Behälter nach den Ansprüchen 10 und 11, bei dem die Scheibe (519) im Inneren der Hülse zwischen der Rinne und einer Innenfläche einer oberen Basis der Kapsel ausgebildet ist.

13. Behälter nach einem der Ansprüche 11 oder 12, bei dem die Scheibe fest mit der Hülse verbunden ist.

14. Behälter nach einem der vorhergehenden Ansprüche, bei dem der Sicherheitsstreifen aus zwei Teilen ist.

## Claims

1. A container with a security cover surrounded said container, the cover comprising a sleeve (1, 101, 201, 401, 501) and a security strip (2, 102, 202, 302a, 302b, 302c, 402, 502) secured to an inside face of said sleeve and including at least one zone of weakness **characterized in that** the security strip is shaped so that when in service it surrounds at least in part the container below a finish of the container and in the immediate proximity of said finish, the security strip thus creating a compression zone compressing the container.

2. A container according to claim 1, wherein the zone of weakness forms a rupture zone of the security strip.

3. A container according to claim 2, wherein the zone of weakness is thus formed by a cut (7, 107, 207, 407, 507) in the security strip.

4. A container according to any preceding claim, wherein the security strip (2, 102, 202, 302a, 302b, 302c, 402, 502) is shaped like a crown.

5. A container according to any preceding claim, wherein at least a portion of the security strip (2, 102, 202, 302a, 302b, 302c, 402, 502) is in contact with a lip of the container.

6. A container according to any preceding claim, wherein the security strip further comprises at least one security sign (212).

7. A container according to any preceding claim, wherein the sleeve includes at least one line of cut (8, 9; 108,109; 208, 209; 408, 409; 508, 509) extending at least in part in a portion of the sleeve covering the security strip.

8. A container according to any preceding claim, wherein the sleeve (401; 501) is shaped into a capsule.

9. A container according to claim 8, wherein the capsule is shaped into a truncated cone.

10. A container according to any preceding claim, further comprising a protection washer (519) for a stopper of the container.

11. A container according to claim 10, wherein the sleeve (501) includes a trough (518), the washer resting on the trough.

12. A container according to claims 10 and 11, wherein the washer (519) is arranged inside the sleeve between the stopper and an inside face of a top base of the capsule.

13. A container according to claim 11 or claim 12, wherein the washer is secured to the sleeve.

14. A security cover according to any preceding claim, wherein the security strip is in two portions.
